# EUROPÄISCHE PATENTSCHRIFT

(11) **EP 3 299 138 B1**
(45) Veröffentlichungstag und Bekanntmachung des Hinweises auf die Patenterteilung: **24.06.2020**
(21) Anmeldenummer: 16190176.4
(22) Anmeldetag: 22.09.2016
(51) Int. Cl.: B28D 1/00, B28D 1/14, B28D 1/22, E02F 3/96, E02F 5/30, E21C 25/28

(54) **VORRICHTUNG UND VERFAHREN ZUM ZERTEILEN VON FESTEM MATERIAL**
DEVICE AND METHOD FOR CUTTING OF SOLID MATERIAL
DISPOSITIF ET PROCÉDÉ DE DÉCOUPE DE MATIÈRE SOLIDE

(43) Veröffentlichungstag der Anmeldung: 28.03.2018
(73) Patentinhaber: Wimmer Hartstahl Gesellschaft m.b.H. & Co., KG, 5303 Thalgau (AT)
(72) Erfinder: GREISBERGER, Erich, 5303 Thalgau (AT)
(74) Vertreter: Puchberger & Partner Patentanwälte

(56) Entgegenhaltungen:
- EP-A1- 2 489 823
- WO-A1-2010/029220
- AT-U1- 14 806
- SU-A1- 941 576
- US-A- 2 261 017
- US-A- 3 717 379

## Beschreibung

Die Erfindung betrifft eine Vorrichtung und ein Verfahren zum Zerteilen von festem Material gemäß den Merkmalen der unabhängigen Patentansprüche.

Vorrichtungen zum Zerteilen von festem Material sind in unterschiedlichen Ausführungsformen bekannt und publiziert.

Insbesondere zum Zerteilen von festem Material wie Gestein und großen Gesteinsbrocken ist es bekannt, an einem Arbeitsgerät einen Bohrer, insbesondere einen Bohrhammer, anzubringen, um mit diesem Bohrer eine Reihe von Bohrungen entlang einer gewünschten Teilungslinie vorzusehen. In einem weiteren Schritt kann in eine der Bohrungen eine Spaltvorrichtung eingebracht werden. Diese umfasst meist einen Spaltfortsatz, der über einen Antrieb aufgeweitet werden kann, sodass das feste Material entlang der durch die Bohrungen definierten Teilungslinie gespalten wird.

Insbesondere bei großen Dimensionen und längeren Teilungslinien kann es notwendig sein, mehrere Spaltvorrichtungen vorzusehen um eine Zerteilung des Materials zu bewirken. In der Praxis werden hierzu mehrere Spaltvorrichtungen manuell oder durch mehrere Arbeitsgeräte zur Spaltung des Gesteins in die Bohrlöcher eingeführt.

Nachteilig an diesen herkömmlichen Verfahren ist, dass der Gerätewechsel von Bohreinrichtung zu Spaltvorrichtung mit einem erheblichen Arbeitsaufwand verbunden ist. Darüber hinaus gestaltet sich das Einführen mehrerer Spaltvorrichtungen in die gewünschten Bohrungen in der Praxis als schwierig, da die Spaltvorrichtungen millimetergenau in die Bohrlöcher eingeführt werden müssen.

Herkömmliche Vorrichtungen sind beispielsweise aus der US 3,717,379 A, der AT 14 806 U1, der EP 2 489 823 A1, der WO 2010/029220 A1, der SU 941 576 A1 und der US 2,261,017 A bekannt.

Aus der angeführten US 3,717,379 A ist eine Vorrichtung für das Schneiden und Brechen von Materialien bekannt, wobei mehrere Werkzeugmittel zum Bearbeiten eines Materials in einer Werkzeugträgerstruktur montiert sind.

Aus der angeführten AT 14 806 U1 ist eine Vorrichtung zum Zerteilen von festem Material mit den Merkmalen des Oberbegriffs des Anspruchs 1 bekannt, wobei der Bohrer in seiner zurückgezogenen Stellung einen Freiraum bildet, in welchem die Spaltvorrichtung in der Spaltstellung angeordnet ist.

Aufgabe der Erfindung ist es nun, die Nachteile des Standes der Technik zu überwinden. Insbesondere umfasst dies, dass eine Vorrichtung und ein Verfahren geschaffen werden, die eine einfache und effiziente Zerteilung von festem Material ermöglichen.

Die erfindungsgemäße Aufgabe wird durch die Merkmale der unabhängigen Patentansprüche gelöst.

Gegebenenfalls ist vorgesehen, dass die Bohranordnung mehrere entlang der Bohrkontur beweglich an dem Geräteträger angebrachte Bohreinrichtungen umfasst, dass die Bohreinrichtungen jeweils einen entlang einer Bohrachse verlaufenden Bohrer umfassen, dass die Bohrer zur Herstellung mehrerer Bohrlöcher, insbesondere an Lafetten, entlang der Bohrachsen von einer zurückgezogenen Stellung in eine Bohrstellung verlagerbar oder verlagert sind, und dass die Bohreinrichtungen, insbesondere zur Schaffung eines Freiraums für die Spaltvorrichtungen, über die Bewegungsvorrichtung bei lagezentriertem Geräteträger und bei zurückgezogenem Bohrer entlang einer Bohrkontur quer zur Bohrachse bewegbar sind.

Gegebenenfalls ist vorgesehen, dass die Bewegungsvorrichtung des Geräteträgers mindestens eine oder genau eine Führungsschiene umfasst, entlang derer die Bohreinrichtung, die Bohreinrichtungen und/oder die Spaltvorrichtungen geführt bewegbar angeordnet sind.

Gegebenenfalls ist vorgesehen, dass die Bewegungsvorrichtung des Geräteträgers mindestens einen Antrieb zur Verlagerung der mindestens einen Bohreinrichtung und der Spaltvorrichtungen entlang der Bohrkontur zu den Bohrstellen umfasst, und/oder dass jede Spaltvorrichtung und jede Bohreinrichtung einen eigenen, insbesondere unabhängig steuerbaren, Antrieb zur Verlagerung der Spaltvorrichtung beziehungsweise der Bohreinrichtung entlang des Geräteträgers und/oder entlang der Bohrkontur zu den Bohrstellen umfasst.

Gegebenenfalls ist vorgesehen, dass der Geräteträger und/oder die Führungsschiene entlang der Bohrkontur oder parallel zur Bohrkontur verläuft oder verlaufen.

Gegebenenfalls ist vorgesehen, dass der Geräteträger, die Führungsschiene und/oder die Bohrkontur im Wesentlichen linear verlaufen.

Gegebenenfalls ist vorgesehen, dass eine Steuerungsanordnung vorgesehen ist, dass die Steuerungseinrichtung mindestens einen Lagesensor zur Bestimmung der Lagedaten der Spaltvorrichtungen und der mindestens einen Bohreinrichtung umfasst, dass die Steuerungseinrichtung einen Datenspeicher zur Speicherung der Lagedaten der mindestens einen Bohreinrichtung umfasst, und dass der Antrieb oder die Antriebe zum Positionieren der Spaltvorrichtungen über oder in je einem zuvor erstellten und in Form von Lagedaten gespeicherten Bohrloch zumindest teilweise von der Steuerungseinrichtung unter Verwendung der gespeicherten Lagedaten gesteuert ist.

Gegebenenfalls ist vorgesehen, dass die Spaltvorrichtungen und insbesondere die Spaltbewegungen der Spaltvorrichtungen miteinander synchronisiert oder synchronisierbar sind.

Gegebenenfalls ist vorgesehen, dass beim oder nach dem Entfernen der Bohranordnung aus den Bohrungen, die mindestens eine Bohreinrichtung der Bohranordnung, zur Schaffung eines Freiraums für die Spaltvorrichtungen, über die Bewegungsvorrichtung bei lagezentriertem Geräteträger und bei zurückgezogenem Bohrer entlang einer Bohrkontur quer zur Bohrachse von den Bohrstellen wegbewegt wird.

Gegebenenfalls ist vorgesehen, dass entlang der Bohrkontur mehr Bohrungen hergestellt werden als Spaltvorrichtungen vorgesehen sind, dass die Spaltfortsätze je in eine Bohrung eingeführt werden, und dass dabei eine oder mehrere Bohrungen freigehalten ist oder sind.

Gegebenenfalls ist vorgesehen, dass beim Bohren Lagedaten der mindestens einen Bohreinrichtung und/oder der Bohrstellen aufgenommen, und in einem Datenspeicher gespeichert werden, und dass diese Lagedaten zur Positionierung der Spaltvorrichtungen in je einer zuvor erstellten Bohrung verwendet werden.

Gegebenenfalls ist vorgesehen, dass die Spaltvorrichtungen synchronisiert betätigt werden.

Gegebenenfalls ist vorgesehen, dass das Lagezentrieren des Geräteträgers gegenüber dem festem Material durch Ansetzen des Zentriermittels an das feste Material und durch festlegen oder unbewegt halten der Position des Werkzeugträgers des Arbeitsgeräts erfolgt.

Gegebenenfalls ist vorgesehen, dass der Geräteträger während dem Herstellen der Bohrungen, während dem Entfernen der Bohranordnung aus den Bohrungen, während dem Bewegen und Einführen der Spaltfortsätze der Spaltvorrichtungen entlang der Bohrkontur in jeweils eine Bohrung und gegebenenfalls auch während dem Spalten des festen Materials entlang der Bohrkontur durch Betätigen der Spaltvorrichtungen, in einer Stellung lagezentriert gegenüber dem festen Material unbewegt gehalten wird.

Gegebenenfalls ist vorgesehen, dass das Zerteilen des festen Materials, insbesondere der Spaltvorgang, mit mehreren Spaltvorrichtungen, automatisiert oder zumindest teilautomatisiert erfolgt.

Bevorzugt ist vorgesehen, dass die mindestens eine Bohreinrichtung und die Spaltvorrichtungen an einem Geräteträger verfahrbar angeordnet sind. Hierzu umfasst der Geräteträger bevorzugt mindestens eine Führungsschiene, entlang derer die mindestens eine Bohreinrichtung und die Spaltvorrichtungen geführt bewegbar angeordnet sind.

Hierdurch wird beispielsweise die Steuerung der Vorrichtung erleichtert, da durch die eindimensionale Führung eine einzige Lageinformation ausreicht, um die Lage einer Spaltvorrichtung und/oder einer Bohreinrichtung bestimmen oder festlegen zu können.

Durch diese Eindimensionalität muss die Spaltvorrichtung gegenüber einer Bohrung nur entlang einem Freiheitsgrad zentriert werden.

Zur Festlegung des Bewegungssystems ist der bevorzugt Geräteträger über ein mit dem Geräteträger verbundenes Zentriermittel gegenüber dem festen Material lagezentriert. Bevorzugt sind mehrere Zentriermittel vorgesehen, die an das feste Material angelegt bzw. angedrückt werden, um die Position des Geräteträgers gegenüber dem festen Material festzulegen.

Bevorzugt ist vorgesehen, dass das Herstellen der Bohrungen und das Spalten durch die Spaltvorrichtungen bei lagezentriertem Geräteträger geschehen. Dies bedeutet insbesondere, dass während der Durchführung des Trennverfahrens der Geräteträger gegenüber dem festen Material unbewegt bleibt.

Bevorzugt ist vorgesehen, dass in einem ersten Schritt durch eine oder mehrere Bohreinrichtungen einer Bohranordnung mehrere Bohrungen im festen Material vorgesehen werden. Die Bohrungen entsprechen dabei Bohrlöchern, die zumindest als Sackloch ausgebildet sind oder die das feste Material zur Gänze durchsetzen. Die Bohrungen sind bevorzugt entlang einer Bohrkontur vorgesehen. Dadurch wird eine Reihe an voneinander beabstandeten Bohrungen in festem Material erstellt, entlang derer auch das Zerteilen des festen Materials erfolgen sollte. Die Bohrungen werden an vordefinierten oder an durch die Bedienperson wählbaren Bohrstellen vorgesehen.

Bevorzugt ist vorgesehen, dass in einige der Bohrungen, jedoch nicht in alle Bohrungen, in einem weiteren Schritt die Spaltfortsätze der Spaltvorrichtungen eingeführt werden. Durch Aufweiten der Spaltfortsätze kann ein Druck auf die Innenseite der Bohrungen ausgeübt werden, der zu einem Bruch des festen Materials entlang der Bohrkontur führt, wodurch das feste Material zerteilt wird. In allen Ausführungsformen verläuft die Spaltrichtung der Spaltvorrichtungen bevorzugt normal zur Bohrkontur, sodass das feste Material entlang der Bohrkontur gespalten werden kann.

Zur Vereinfachung der Bedienung und zur Teilautomatisierung des Verfahrens umfasst die Vorrichtung bevorzugt eine Steuerungseinrichtung. Diese Steuerungseinrichtung umfasst bevorzugt einen Datenspeicher zur Speicherung von Lagedaten der mindestens einen Bohreinrichtung und/oder der Bohrstellen. Durch diese Steuerungseinrichtung können die Lage der Bohrungen, und insbesondere die Lage der Bohrstellen, als Lagedaten im Datenspeicher gespeichert werden. Zum Zustellen der Spaltvorrichtungen kann in einem weiteren Schritt auf diese Lagedaten zurückgegriffen werden. Insbesondere kann dadurch eine automatisierte oder teilautomatisierte Positionierung der Spaltvorrichtungen über wählbaren oder gewählten Bohrungen erfolgen.

Die Bestimmung der Lagedaten kann beispielsweise über einen Lagesensor, wie beispielsweise einen induktiven Sensor, erfolgen. Gegebenenfalls kann die Bestimmung der Lagedaten auch über Daten des Antriebs zur Positionierung der mindestens einen Bohreinrichtung oder über Daten des Antriebs zum Positionieren der Spaltvorrichtungen erfolgen.

Gegebenenfalls kann ein nach dem magnetostriktiven Prinzip arbeitender Sensor als Lagesensor eingesetzt werden. Bei dieser Art der Sensoren wird das physikalische Phänomen der Magnetostriktion für eine hochpräzise, reproduzierbare und bevorzugt berührungslose Positionsmessung eingesetzt.

Die Spaltvorrichtungen sowie die mindestens eine Bohreinrichtung sind bevorzugt nebeneinander entlang des Geräteträgers angeordnet. Insbesondere sind die mindestens eine Bohreinrichtung und die Spaltvorrichtungen nebeneinander an einer Führungsschiene angeordnet. In allen Ausführungsformen kann die Führungsschiene einen schienenförmigen Träger oder mehrere führungsschienenartige Träger umfassen, auf denen Führungsvorrichtungen der Spaltvorrichtungen und der mindestens einen Bohreinrichtung geführt sind. Durch diese schienenartige Führung sind bevorzugt alle Freiheitsgrade bis auf den entlang der Bohrkontur oder den parallel zur Bohrkontur verlaufenden Freiheitsgrad gesperrt.

Dadurch können die Spaltvorrichtungen und die mindestens eine Bohreinrichtung entlang der Bohrkontur verfahren werden.

Die Bohrkontur ist bevorzugt eine Gerade bzw. die Schnittlinie zwischen dem festen Material und einer entlang der Spaltachsen und/oder der Bohrachse(n) verlaufenden geraden Ebene. Gegebenenfalls kann die Bohrkontur auch gebogen ausgebildet sein, sodass eine gebogene Bruchlinie gebildet wird.

Gegebenenfalls sind nicht alle Bohrrungen entlang der Bohrkontur vorgesehen. In diesem Fall können beispielsweise mehrere Bohrungen vorgesehen sein, wobei nur manche dieser Bohrungen entlang der Bohrkontur verlaufen. Hierbei ist der Geräteträger nicht während allen durchzuführenden Arbeitsschritten gegenüber dem festen Material zentriert. Zumindest aber für die letzten Schritte, bei denen Bohrungen erstellt werden, in die in einem weiteren Schritt die Spaltfortsätze der Spaltvorrichtungen eingebracht werden, ist der Geräteträger jedoch gegenüber dem festen Material lagezentriert, so dass das Einführen der Spaltfortsätze der Spaltvorrichtungen in die Bohrungen erleichtert und insbesondere teilautomatisiert erfolgen kann.

In allen Ausführungsformen kann die Lagezentrierung des Geräteträgers durch eine Kombination mindestens eines Zentrierelements und der ortsfesten Positionierung des Werkzeugträgers des Arbeitsgeräts erfolgen.

In allen Ausführungsformen kann vorgesehen sein, dass die Bohreinrichtung, insbesondere der Bohrer, zwei getrennt voneinander betätigbare Antriebe zur Bewegung des Bohrers entlang der Bohrachse umfasst. Insbesondere ist ein Antrieb dazu eingerichtet oder geeignet, eine Zustellung des Bohrers zum festen Material zu bewirken. Der zweite Antrieb ist insbesondere zur Erstellung der Bohrung eingerichtet oder geeignet.

Gemäß einer bevorzugten Ausführungsform ist die Spaltvorrichtung über zwei Antriebe, die bevorzugt unabhängig voneinander betätigbar sind, entlang der Spaltachse bewegbar. Der eine Antrieb ist insbesondere zum Zustellen der Spaltvorrichtung Richtung festes Material eingerichtet oder geeignet. Der zweite Antrieb dient dem Einführen des Spaltfortsatzes in die Bohrung.

Gemäß einer beispielhaften Ausführungsform, kann das Verfahren zum Zerteilen von festem Material folgende Schritte umfassen:
In einem ersten Schritt wird die Vorrichtung, insbesondere der Geräteträger, gegenüber dem festen Material positioniert, platziert und/oder lagezentriert.
In einem weiteren Schritt kann der Modus des Bohrbetriebs gewählt werden. Beispielsweise ist ein Konjunktionsbetrieb und/oder ein Parallelbetrieb möglich.
Beim Konjunktionsbetrieb können zwei Bohreinrichtungen an äußeren Positionen des Geräteträgers mit der Erstellung zweier Bohrungen starten. In einem weiteren Schritt werden die Bohreinrichtungen aus den erstellten Bohrungen gezogen und Richtung Mitte des Geräteträgers bewegt, um weitere Bohrungen zu erstellen. Durch diesen Konjuntionsbetrieb werden die Bohrungen somit von außen nach innen erstellt. Beim Parallelbetrieb hingegen können die Bohreinrichtungen von einer Seite des Geräteträgers an die andere Seite des Geräteträgers verfahren werden, um Schritt für Schritt mehrere Bohrungen entlang der Bohrkontur zu erstellen.

Insbesondere bei der Herstellung mehrerer Bohrungen entlang einer verhältnismäßig langen Bohrkontur ist es vorteilhaft, dass die Bohrungen symmetrisch entlang des Geräteträgers hergestellt werden. Beispielsweise kann bei längeren Bohrkonturen im Konjunktionsbetrieb begonnen werden, wobei die eine Bohreinrichtung in einem Endbereich des Geräteträgers ist und eine andere Bohreinrichtung am gegenüberliegenden Endbereich des Geräteträgers angeordnet ist, um zwei beabstandet voneinander angeordnete Bohrungen zu erstellen. In weiterer Folge können die beiden Bohreinrichtungen im Konjunktionsbetrieb zueinander und insbesondere zum Mittenbereich des Geräteträgers verfahren werden, wobei in bestimmten Abständen Bohrungen hergestellt werden.

Gegebenenfalls kann im Mittenbereich auf Parallelbetrieb umgeschaltet werden. Beim Parallelbetrieb bzw. beim Umschalten auf den Parallelbetrieb fährt eine der beiden Bohreinrichtungen automatisch oder teilautomatisch in die Nähe der anderen Bohreinrichtung. Im weiteren Verlauf werden die beiden Bohreinrichtungen parallel zueinander bewegt, um in bestimmten Abständen weitere Bohrungen herzustellen. Ein derartiger Parallelbetrieb im Mittenbereich bietet sich insbesondere dann an, wenn zwischen zwei Bohreinrichtungen entlang des Geräteträgers eine Spaltvorrichtung vorgesehen ist. Durch konstruktive Gegebenheiten ist es in vielen Fällen nicht möglich, zwei Bohreinrichtungen beliebig nah zueinander zu positionieren. Insbesondere ist der minimale Abstand zweier Bohrer zweier Bohreinrichtungen größer als der gewünschte Abstand zwischen den Bohrungen. Werden nun zwei Bohreinrichtungen ausschließlich im Konjunktionsbetrieb Richtung Mitte bewegt, so bleibt genau in der Mitte ein Bereich über, der dann in weiterer Folge von einem einzelnen Bohrer mit weiteren Bohrungen versehen werden müsste, um das gewünschte Bohrmuster fertigzustellen. Eine effizientere Methode dabei ist es, ab einem gewissen Fortschritt, beispielsweise bei einem Abstand der im Konjunktionsbetrieb erstellten Bohrungen von etwa ein bis eineinhalb Metern, auf Parallelbetrieb umzustellen, und die verbleibenden Bohrungen im Mittenbereich des Geräteträgers im Parallelbetrieb zu erstellen.

Gleichzeitig mit der Wahl des Bohrbetriebs bzw. nach der Wahl des Bohrbetriebs kann auch ein bestimmter Bohrraster bzw. ein Bohrmuster gewählt werden. Dabei können beispielsweise die Abstände der Bohrungen entlang der Bohrkontur bestimmt und festgelegt werden. Beispielshafte Abstände reichen von etwa 100 mm bis etwa 250 mm oder mehr. Die Wahl des Bohrbetriebs und die Wahl des Bohrrasters geschehen insbesondere über eine Eingabe an die Steuerungseinrichtung.
In einem weiteren Schritt kann dann der automatisierte bzw. teilautomatisierte Bohrprozess gestartet werden. Dabei werden insbesondere über einen oder mehrere Lagesensoren Lagedaten der Bohreinrichtungen ermittelt und bevorzugt in einem Datenspeicher gespeichert. Sind die gewünschten Bohrungen hergestellt, so werden die Bohrer der Bohreinrichtungen aus den Bohrlöchern entfernt. In weiterer Folge werden die Spaltvorrichtungen zu den Bohrlöchern bzw. zu den gewünschten Bohrlöchern befördert. Dabei kann durch die Steuerungseinrichtungen ein Kollisionsschutz gegeben sein. Dieser Kollisionsschutz dient dazu, dass die Spaltvorrichtungen nicht miteinander und nicht mit den Bohreinrichtungen kollidieren. Ferner ist dadurch bevorzugt auch eine Kollision der Bohreinrichtungen miteinander verhindert. Insbesondere können über die Lagesensoren Sicherheitsabstände zwischen den einzelnen Komponenten erkannt werden.
In einem weiteren Schritt oder gleichzeitig können die Spaltvorrichtungen zum Spalten des festen Materials gewählt werden. Beispielsweise sind drei Spaltvorrichtungen vorgesehen. Über Sperrventile kann beispielsweise eine Ansteuerung der Spaltvorrichtungen geschehen, ob diese aktiv zum Spalten des festen Materials eingesetzt werden, oder ob diese funktionslos bleiben.
Insbesondere kann eine Wahl der Spaltgeräte durch Eingabe in die Steuerungseinrichtung erfolgen. In einem weiteren Schritt können dann die gewählten Spaltvorrichtungen einzelnen Bohrungen zugewiesen werden. Dies geschieht beispielsweise durch eine Wahl einer Nummer einer Bohrung oder durch manuelles Zustellen in die Nähe der gewünschten Bohrung. Dabei kann bevorzugt jedes Spaltgerät einzeln und unabhängig von den anderen positioniert werden.

In einem weiteren Schritt kann dann der Spaltvorgang gestartet werden. Dabei positioniert sich die Spaltvorrichtung bevorzugt automatisiert oder teilautomatisiert über bzw. in der jeweiligen Bohrung. Hierzu wird insbesondere auf die gespeicherten Lagedaten zurückgegriffen. Darüber hinaus kann auch ein Lagesensor oder mehrere Lagesensoren zur Positionierung der Spaltvorrichtungen eingesetzt werden. Beispielsweise können, bei manueller Zustellung, die jeweiligen Spaltvorrichtungen automatisiert zum nächstgelegenen Bohrloch verfahren werden.
In einem weiteren Schritt wird die Spaltvorrichtung bzw. deren Spaltfortsatz bevorzugt in das Bohrloch eingebracht, bis ein Abschaltdruck erreicht ist.
In einem weiteren Schritt wird bevorzugt der Spaltfortsatz betätigt, bis beispielsweise ein gewisser Abschaltdruck erreicht ist. Ein möglicher Abschaltdruck einer exemplarischen Ausführungsform einer Spaltvorrichtung liegt beispielsweise zwischen 400 und 600 bar, bevorzugt bei etwa 500 bar.
In einem weiteren Schritt können die Spaltvorrichtungen wieder aus den Bohrlöchern entfernt werden. Gegebenenfalls ist bereits eine Abtrennung des festen Materials erfolgt, womit die Vorrichtung entfernt und bei einem neuen gewünschten Ort positioniert und insbesondere lagezentriert werden kann.

Die Erfindung wird nun anhand einer exemplarischen Ausführungsform weiter beschrieben.

Wenn nicht anders angegeben, so entsprechen die Bezugszeichen folgenden Komponenten:
Festes Material 1, Arbeitsgerät 2, Werkzeugträger 3, Geräteträger 4, Zentriermittel 5, Bohranordnung 6, Bohrung 7, Bohrkontur 8, Bohrstelle 9, Spaltvorrichtung 10, Spaltachse 11, Spaltfortsatz 12, Bewegungsvorrichtung 13, Bohreinrichtung 14, Bohrachse 15, Bohrer 16, Lafette 17, Führungsschiene 18, Antrieb 19, Lagesensor 20, Geräteträgerbewegungsvorrichtung 21, Druckübersetzer 22.

Figur 1 zeigt einen Aufriss einer möglichen Ausführungsform einer erfindungsgemäßen Vorrichtung. Die Vorrichtung umfasst einen Geräteträger 4, an dem Zentriermittel 5 zur Lagezentrierung des Geräteträgers 4 gegenüber dem festen Material 1 vorgesehen sind. In der vorliegenden Ausführungsform sind drei Zentriermittel 5 vorgesehen. Zumindest eines der Zentriermittel5, in der vorliegenden Ausführungsform das mittlere der drei Zentriermittel 5, ist starr ausgeführt und erlaubt eine Festlegung des Abstands zwischen dem Geräteträger 4 und dem festen Material 1. Zumindest ein weiteres Zentriermittel 5, im vorliegenden Fall die beiden außenliegenden Zentriermittel 5, weisen eine Justiermöglichkeit und/oder einen bewegbaren Kopf auf, der oder die insbesondere zum Ausgleich von Unebenheiten des festen Materials 1 und zur Anpassung an die Form des festen Materials 1 geeignet oder eingerichtet ist. Durch das Vorsehen des weiteren Zentriermittels 5 kann zumindest ein weiterer Freiheitsgrad, insbesondere der Drehfreiheitsgrad um das starr ausgebildete Zentriermittel 5, gesperrt werden. Die Bewegung des Kopfes der flexiblen Zentriermittel 5 kann beispielsweise hydraulisch gesteuert werden. Gegebenenfalls ist der Kopf lediglich gefedert ausgebildet.

Durch das Ansetzen der Zentriermittel 5 an das feste Material 1 ist der Geräteträger 4 gegenüber dem festen Material 1 im Wesentlichen lagezentriert. Die Lage des Geräteträgers 4 gegenüber dem festen Material 1 kann insbesondere durch das nicht dargestellte Arbeitsgerät 2 gewählt werden. So kann durch Heranführen des Geräteträgers 4 an das feste Material 1 in unterschiedlichen Winkeln oder Lagen die zu erstellende Bruchfläche des festen Materials 1 festgelegt und gewählt werden.

Am Geräteträger 4 ist eine Bohranordnung 6 vorgesehen. Die Bohranordnung 6 umfasst in der vorliegenden Ausführungsform zwei Bohreinrichtungen 14. Die Bohreinrichtungen 14 sind bewegbar am Geräteträger 4 vorgesehen und insbesondere an einer Führungsschiene 18 des Geräteträgers 4 geführt.

Die Bohreinrichtungen 14 umfassen jeweils einen entlang einer Bohrachse 15 verlaufenden Bohrer 16. Ferner umfassen die Bohreinrichtungen 14 in der vorliegenden Ausführungsform eine Lafette 17, die ein Zurückziehen und Zustellen des Bohrers 16 aus dem festen Material 1 bzw. an oder in das feste Material 1 ermöglichen. Ferner umfasst die Vorrichtung eine Bewegungsvorrichtung 13, die eine Bewegung der Bohreinrichtungen 14 gegenüber dem Geräteträger 4, insbesondere entlang der Führungsschiene 18 bzw. entlang dem Geräteträger 4 ermöglicht.

Die Vorrichtung umfasst mehrere, im vorliegenden Fall drei, Spaltvorrichtungen 10, die am Geräteträger 4 angebracht sind. Insbesondere sind die Spaltvorrichtungen 10 beweglich am Geräteträger 4 angebracht. Gemäß der vorliegenden Ausführungsform können die Spaltvorrichtungen 10 entlang der Führungsschiene 18 am Geräteträger 4 verfahren werden. Die Spaltvorrichtungen 10 umfassen jeweils einen entlang einer Spaltachse 11 verlaufenden Spaltfortsatz 12. Über eine Bewegungsvorrichtung 13 können die Spaltvorrichtungen 10 und deren Spaltfortsätze 12 entlang des Geräteträgers 4 bewegt und insbesondere verfahren werden.

Dadurch können in einem ersten Schritt mehrere Bohrungen 7 durch die Bohreinrichtungen 14 hergestellt werden, wobei in einige der Bohrungen 7, im vorliegenden Fall in bis zu drei der Bohrungen 7, die Spaltfortsätze 12 der Spaltvorrichtungen 10 eingeführt werden können, um eine Trennung des festen Materials 1 zu bewirken.

Zur Bestimmung von Lagedaten der Bohreinrichtungen 14 bzw. der Bohrstellen 9 und/oder der Spaltvorrichtungen 10, ist in der vorliegenden Ausführungsform mindestens ein Lagesensor 20 vorgesehen. Der Lagesensor 20 ist als induktiver Sensor ausgebildet und erstreckt sich entlang des Geräteträgers 4, um die Lage der Bohreinrichtung 14 und/oder der Spaltvorrichtungen 10 bestimmen zu können. Der Lagesensor 20 kann dabei beispielsweise mehrere oder eine induktiv wirkende Spule umfassen, um Lagedaten induktiv aufnehmen zu können.

Ferner sind ein oder mehrere Antriebe 19 vorgesehen sein, um eine Verschiebung der Spaltvorrichtungen 10 und der Bohreinrichtungen 14 entlang des Geräteträgers 4 zu ermöglichen. Bevorzugt umfasst jede Spaltvorrichtung 10 und jede Bohreinrichtung 14 einen Antrieb 19, der beispielsweise über ein Zahnritzel an einer Zahnstange des Geräteträgers 4 abrollt, um eine Verschiebung entlang der Führungsschiene 18 zu bewirken. Der Antrieb 19 ist bei dieser Ausführungsform jeweils an der Bohreinrichtung 14 bzw. an der Spaltvorrichtung 10 angebracht und mit dieser mitbewegt. Die Zahnstange ist dabei bevorzugt starr mit dem Geräteträger 4 oder mit der Führungsschiene 18 verbunden.

Alternativ zu Ritzel-Zahnstangen-Paarungen können auch Walzen oder ähnliche Antriebsmittel eingesetzt werden.

Alternativ kann beispielsweise auch ein einziger Linearantrieb vorgesehen sein, der wahlweise mit einer der Komponenten, insbesondere mit einer der Spaltvorrichtungen 10 oder einer der Bohreinrichtungen 14 gekoppelt werden kann, über eine unabhängige Bewegung der Komponenten mit einem einzigen Antrieb 19 zu ermöglichen.

Figur 2 zeigt eine Seitenansicht der Vorrichtung aus Figur 1, wobei auf die Beschreibung der Komponenten der Figur 1 verwiesen wird. Der Geräteträger 4 ist an dem Werkzeugträger 3 des Arbeitsgeräts 2 vorgesehen, wobei das Arbeitsgerät 2 lediglich symbolhaft als Teil eines Auslegers eines Arbeitsgeräts 2 dargestellt ist. In der vorliegenden Ausführungsform ist der Geräteträger 4 über eine Geräteträgerbewegungsvorrichtung 21 mit dem Werkzeugträger 3 des Arbeitsgeräts 2 verbunden. Diese Geräteträgerbewegungsvorrichtung 21 erlaubt, zusätzlich zu den Freiheitsgraden des Werkzeugträgers 3, eine Verschwenkung, Drehung oder Verschiebung des Geräteträgers 4 gegenüber dem Werkzeugträger 3. Insbesondere ist, den schematisch eingezeichneten Pfeilen der Figur 2 und der Figur 1 entsprechend, eine Verschwenkung des Geräteträgers 4 gegenüber dem Werkzeugträger 3 um drei Achsen möglich.

Die Figuren 3 und 4 zeigen eine erfindungsgemäße Vorrichtung in zwei unterschiedlichen Stellungen, wobei in beiden Figuren, anders als in den Figuren 1 und 2, die Bohrrichtung nicht vertikal, sondern horizontal verläuft. Die Bohrrichtung kann insbesondere durch Verschwenken des Werkzeugträgers 3 des Arbeitsgeräts 2 und/oder durch Betätigung der Geräteträgerbewegungsvorrichtung 21 bewirkt werden.

In Figur 3 ist der Geräteträger 4 über Zentriermittel 5 gegenüber dem festen Material 1 lagezentriert. Der Bohrer 16 ist entlang der Bohrachse 15 in das feste Material 1 eingeschoben. Durch den Bohrer 16 wurde gemäß dieser Darstellung bzw. in dieser Stellung bereits eine Bohrung 7 an einer Bohrstelle 9 im festen Material 1 hergestellt. Bevorzugt werden zur Spaltung des festen Materials 1 mehrere derartige Bohrungen 7 entlang einer in dieser Darstellung nicht eingezeichneten Bohrkontur 8 erstellt.

Sind die Bohrungen 7 erstellt, so werden die Bohrer 16 in eine zurückgezogene Stellung aus der Bohrung 7 herausgefahren. Ferner werden in einem weiteren Schritt die Bohreinrichtungen 14 durch die Bewegungsvorrichtung 13 entlang dem Geräteträger 4 derart aus dem Bereich der Bohrstelle 9 bzw. der Bohrung 7 entfernt, dass ein Freiraum zur Zustellung der Spaltvorrichtungen 10 gebildet wird.

Figur 4 zeigt eine weitere Stellung der erfindungsgemäßen Vorrichtung, bei der die Spaltvorrichtung 10 und insbesondere der entlang der Spaltachse 11 verlaufende Spaltfortsatz 12 der Spaltvorrichtung 10 in eine Bohrung 7 eingeführt ist. In einem weiteren Schritt kann dann, beispielsweise durch Aufweiten des Spaltfortsatzes 12, das feste Material 1 entlang der nicht dargestellten Bohrkontur 8 gespalten werden. Auch bei diesem Vorgang ist bzw. bleibt bevorzugt der Geräteträger 4 über die Zentriermittel 5 gegenüber dem festen Material 1 lagezentriert.

Figur 5 zeigt eine schematische Aufsicht zur Erläuterung der Arbeitsweise der erfindungsgemäßen Vorrichtung. Ein schematisch dargestellter Geräteträger 4 ist über Zentriermittel 5 gegenüber dem festen Material 1 lagezentriert. Am Geräteträger 4 sind eine Bohranordnung 6, insbesondere 2 Bohreinrichtungen 14 und zwei Spaltvorrichtungen 10 vorgesehen. An dieser Stelle wird angemerkt, dass die Zahl der Bohreinrichtungen 14 bzw. der Spaltvorrichtungen 10 je nach Einsatzbereich angepasst bzw. gewählt werden kann. Bevorzugt ist in allen Ausführungsformen zumindest eine Bohreinrichtung 14 zur Erstellung mehrerer Bohrungen 7 vorgesehen. In allen Ausführungsformen sind bevorzugt mehrere, zumindest zwei Spaltvorrichtungen 10 vorgesehen.

In der vorliegenden Ausführungsform sind durch die beiden Bohreinrichtungen 14 mehrere Bohrungen 7 hergestellt worden. Die Bohrungen 7 sind an Bohrstellen 9 vorgesehen. Die Bohrstellen 9, insbesondere die Bohrungen 7, sind dabei beabstandet voneinander entlang einer Bohrkontur 8 angeordnet. Die Bohrkontur 8 verläuft bevorzugt im Wesentlichen parallel zur oder entlang der Führungsschiene 18 des Geräteträgers 4, wobei die Führungsschiene 18 in dieser schematischen Darstellung nicht eingezeichnet ist. Bevorzugt verläuft die Bohrkontur 8 in allen Ausführungsformen entlang des Freiheitsgrades der Verschiebbarkeit der Spaltvorrichtungen 10 und der Bohreinrichtungen 14. In der vorliegenden Ausführungsform und Stellung der Vorrichtung sind zwei Spaltvorrichtungen 10 an zwei Bohrstellen 9 angeordnet, wobei die Spaltfortsätze 12 der Spaltvorrichtungen 10 in die Bohrungen 7 dieser Bohrstellen 9 eingeführt sind. Dadurch kann das feste Material 1 entlang der Bohrkontur 8 gespalten werden. Die Wahl, in welche der Bohrungen 7 die Spaltfortsätze 12 der Spaltvorrichtungen 10 eingeführt werden sollen, um ein Zerteilen des festen Materials 1 zu bewirken, kann beispielsweise automatisiert oder durch die Bedienperson vorgenommen werden.

Die Bohrkontur 8 verläuft in der vorliegenden Ausführungsform der Figur 5 im Wesentlichen geradlinig. Insbesondere verläuft die Bohrkontur 8 entlang einer in der vorliegenden Darstellung normal zur Bildebene angeordneten geraden Ebene. Durch die Unebenheit des festen Materials 1 ist die Kontur 8 selbst dadurch gegebenenfalls keine Gerade, sondern eine entlang der Spaltachsen 11 bzw. der Bohrachsen 15 auf die Oberfläche des festen Materials 1 projizierte Gerade.

Figur 6 zeigt eine schematische Ansicht mehrerer Spaltvorrichtungen 10 und deren Hydraulikschaltplan. Die vorliegende Ausführungsform umfasst drei Spaltvorrichtungen 10, die derart angesteuert sind, dass eine Synchronisation der Spaltvorrichtungen 10 ermöglich ist. In der dargestellten Stellung ist lediglich eine Spaltvorrichtung 10, nämlich die mittlere Spaltvorrichtung 10, durch das Hydrauliksystem mit Druck beaufschlagt oder beaufschlagbar. Die anderen beiden Spaltvorrichtungen 10 sind jeweils über ein Schaltglied von der Druckquelle abgetrennt. Durch Betätigung der Schaltglieder können jedoch auch die weiteren Spaltvorrichtungen 10 an die Druckquelle angeschlossen werden, um eine Betätigung, insbesondere um eine synchronisierte Betätigung der Spaltvorrichtungen 10 zu bewirken. Durch das hydraulische System wird der Druck gleichmäßig auf alle mit der Druckquelle verbundenen Spaltvorrichtungen 10 verteilt, womit es zu einer gleichmäßigen Verteilung der Kraft und insbesondere der Spaltkraft der Spaltvorrichtungen 10 kommt. Durch das gleichmäßige und gleichzeitige Aufbringen einer Kraft wird die Effizienz des Spaltvorgangs verbessert, wodurch insbesondere die Spaltkraft der Vorrichtung vergrößert wird.
Bevorzugt dient die Hydraulikpumpe des Arbeitsgeräts 2 als Druckquelle für das Hydrauliksystem der Spaltvorrichtungen 10. Insbesondere kann zwischen dem Hydrauliksystem des Arbeitsgeräts 2 und dem Hydrauliksystem der Spaltvorrichtungen 10 gemäß Figur 6 oder gemäß einer anderen Ausführungsform ein Druckübersetzer 22 zur Erhöhung des auf die Spaltvorrichtungen 10 wirkenden Drucks vorgesehen sein.

In allen Ausführungsformen kann vorgesehen sein, dass die Bohranordnung 6 mehrere als Bohrhämmer ausgebildete Bohreinrichtungen 14 umfasst. Diese Bohrhämmer sind bevorzugt an einer Lafette 17 entlang ihrer Bohrachse 15 verlagerbar. In allen Ausführungsformen kann vorgesehen sein, dass jede Bohreinrichtung 14 mit einem eigenen Antrieb 19 zur Verlagerung entlang dem Geräteträger 4 ausgestattet ist. Dadurch kann auf einem bestehenden Geräteträger 4 die Zahl der Bohreinrichtungen 14 durch Anbauen oder Entfernen weiterer Bohreinrichtungen 14 variiert werden.

In allen Ausführungsformen kann vorgesehen sein, dass jede Spaltvorrichtung 10 mit einem eigenen Antrieb 19 versehen ist, um eine unabhängige Verlagerung entlang dem Geräteträger 4 bewirken zu können. Dadurch kann, insbesondere durch Entfernen oder Hinzufügen einer Spaltvorrichtung 10, die Anzahl der Spaltvorrichtungen 10 variiert werden.

Bevorzugt ist vorgesehen, dass jede Bohreinrichtung 14 einen eigenen Antrieb 19 zur Bewegung des Bohrers 16 entlang der Bohrachse 15 umfasse. Bevorzugt ist vorgesehen, dass jede Spaltvorrichtung 10 einen eigenen Antrieb 19 zur Bewegung des Spaltfortsatzes 12 entlang der Spaltachse 11 umfasst.

In allen Ausführungsformen kann vorgesehen sein, dass alle Antriebe 19 von einer Steuerungseinrichtung gesteuert und/oder geregelt werden.

Eine oder die oben beschriebene Ausführungsform kann gegebenenfalls zusätzlich wie folgt ausgebildet sein:
Die auf einem als Hydraulikbagger ausgebildeten Arbeitsgerät 2 installierte erfindungsgemäße Vorrichtung, ist mit Bohrhämmern, welche das Bohrloch bohren und mit Spaltgeräten, welche nach dem Bohrvorgang den Stein spalten, versehen. Die Anzahl der Bohr- und Spalteinheiten ist variabel. Bevorzugt ist vorgesehen, dass jeder Bohrhammer und jedes Spaltgerät mit einem separaten Antrieb 19 samt Bremsvorrichtung durch Eingriff auf eine Zahnstange am Geräteträger 4 verfahren und mittels Zylinder entlang der Bohr- oder Spaltachse verschoben werden kann. Zuerst wird das Reihenbohrgerät mittels Bagger und den Funktionen Drehen, Schwenken und Neigen des Reihenbohrgerätes auf dem abzubohrenden Gestein positioniert. Je nach Gegebenheit kann die Lafette 17, auf welcher der Bohrhammer installiert ist, einzeln positioniert werden. Im Anschluss kann zwischen Konjunktion-Betrieb und ParallelBetrieb gewählt werden. Weiters kann der Bohrabstand zwischen den zu bohrenden Löchern zwischen beispielsweise 100 - 250mm in 50mm-Schritten definiert und eingestellt werden. Sind die Daten ausgewählt, kann der Bohrraster im Manuell- oder Automatik-Betrieb abgebohrt werden.
Die Position der einzelnen Lafetten 17 bzw. Spaltgeräte, welche auf jeweils separaten Rahmen montiert sind und einzeln am Geräteträger 4 verfahren können, wird gemäß dieser Ausführungsform über ein induktives Messsystem erfasst. Über einen Magnetstab wird die jeweilige Position des einzelnen Bohrhammers und/oder Spaltgerätes abgefragt und überprüft. Ferner ist gegebenenfalls ein System für die Bohr- und Spalteinheit vorgesehen, welches die einzelnen Positionen aus der Steuerungseinrichtung abfragt. So können diese immer miteinander kommunizieren und beim Verfahren der einzelnen Bohreinrichtungen 14, Spaltvorrichtungen 10, Lafetten 17 und/oder Rahmen immer ausweichen, um eine Kollision zu vermeiden. Darüber hinaus können alle Positionen der Bohrlöcher, für das anschließende automatische Positionieren des Spaltzylinders, gespeichert werden. Nach dem Bohren kann die Anzahl der Spaltgeräte bzw. welches Spaltgerät verwendet wird, ausgewählt werden. Die Ansteuerung (Aktivierung/Deaktivierung) der einzelnen Spaltzylinder erfolgt bevorzugt über einzelne Sperrventile. Dann wird das jeweilige Spaltgerät insbesondere manuell in die ungefähre Spaltposition gefahren. Wird der Spaltvorgang gestartet, fährt das jeweilige Spaltgerät automatisch oder teilautomatisch zu dem nächstgelegenen, gespeicherten Bohrloch und startet den Spaltvorgang. Der Verschubweg des Spaltzylinders entspricht dem maximalen Verschubweg der Lafette 17 der Bohreinheit - insbesondere zum Erreichen der maximalen unteren Spaltposition bei nicht ebener Blockoberfläche. Die Spaltkeile der Spaltvorrichtung 10 sind bevorzugt mit einer Zentrierfase versehen um ein leichteres Positionieren im Bohrloch zu ermöglichen. Weiters werden die Spaltzylinder bevorzugt auf einer speziellen Gummilagerung befestigt, um Ungenauigkeiten ausgleichen zu können. Der höhere Druck, welcher bei den Spaltgeräten benötigt wird, wird bevorzugt durch einen Druckübersetzer realisiert. Somit ist die Hydraulikversorgung durch das Arbeitsgerät 2 oder das Trägergerät mit Standarddrücken möglich. Nachdem der Spaltvorgang beendet wurde, kann die Vorrichtung versetzt werden, über die Einrichtfunktionen neu positioniert und ein neuer Bohr- bzw. Spaltvorgang begonnen werden.

## Patentansprüche

1. **Vorrichtung** zum Zerteilen von festem Material (1), umfassend:
- einen mit einem Arbeitsgerät (2) oder mit dem Werkzeugträger (3) des Arbeitsgeräts (2) verbindbaren oder verbundenen Geräteträger (4),
- ein mit dem Geräteträger (4) verbundenes Zentriermittel (5) zur Lagezentrierung des Geräteträgers (4) gegenüber dem festem Material (1),
- mindestens eine an dem Geräteträger (4) angebrachte Bohranordnung (6) zur Herstellung mehrerer Bohrungen (7) bei lagezentriertem Geräteträger (4), wobei die Bohrungen (7) entlang einer im Wesentlichen linear verlaufenden oder gebogenen Bohrkontur (8) an voneinander beabstandet angeordneten Bohrstellen (9) im festen Material (1) vorgesehenen sind oder werden,
- wobei die Bohranordnung (6) mindestens eine entlang der Bohrkontur (8) beweglich an dem Geräteträger (4) angebrachte Bohreinrichtung (14) umfasst,
- wobei die Bohreinrichtung (14) einen entlang einer Bohrachse (15) verlaufenden Bohrer (16) umfasst,
- wobei der Bohrer (16) zur Herstellung einer Bohrung (7), insbesondere an einer Lafette (17), entlang der Bohrachse (15) von einer zurückgezogenen Stellung in eine Bohrstellung verlagerbar oder verlagert ist,
**dadurch gekennzeichnet,**
- **dass** die Vorrichtung eine Bewegungsvorrichtung (13) aufweist,
- wobei die Bohreinrichtung (14), zur Herstellung mehrerer Bohrungen (7), über die Bewegungsvorrichtung (13) bei lagezentriertem Geräteträger (4) und bei zurückgezogenem Bohrer (16) entlang einer Bohrkontur (8) quer zur Bohrachse (15) zu mehreren Bohrstellen (9) bewegbar ist,
- **dass** mehrere beweglich an dem Geräteträger (4) angebrachte Spaltvorrichtungen (10) vorgesehen sind, die jeweils einen entlang einer Spaltachse (11) verlaufenden Spaltfortsatz (12) aufweisen,
- wobei die Bohreinrichtung (14), zur Schaffung eines Freiraums für die Spaltvorrichtungen (10), über die Bewegungsvorrichtung (13) bei lagezentriertem Geräteträger (4) und bei zurückgezogenem Bohrer (16) entlang der Bohrkontur (8) quer zur Bohrachse (15) von den Bohrstellen (9) wegbewegbar ist,
- **dass** die Spaltvorrichtungen (10) über die Bewegungsvorrichtung (13) bei lagezentriertem Geräteträger (4) entlang der Bohrkontur (8) und quer zur Spaltachse (11) zu den durch den zuvor durch die Bohranordnung (6) erstellten Bohrstellen (9) bewegbar angeordnet sind,
- und **dass** die Spaltfortsätze (12) der Spaltvorrichtungen (10) zum Spalten des festen Materials (1) jeweils entlang der Spaltachse (11) in die Bohrungen (7) einführbar oder eingeführt sind.

2. Vorrichtung nach Anspruch 1, **dadurch gekennzeichnet,**
- **dass** die Bohranordnung (6) **mehrere** entlang der Bohrkontur (8) beweglich an dem Geräteträger (4) angebrachte Bohreinrichtungen (14) umfasst,
- **dass** die Bohreinrichtungen (14) jeweils einen entlang einer Bohrachse (15) verlaufenden Bohrer (16) umfassen,
- **dass** die Bohrer (16) zur Herstellung mehrerer Bohrlöcher (8), insbesondere an Lafetten (17), entlang der Bohrachsen (15) von einer zurückgezogenen Stellung in eine Bohrstellung verlagerbar oder verlagert sind,
- und **dass** die Bohreinrichtungen(14), insbesondere zur Schaffung eines Freiraums für die Spaltvorrichtungen(10), über die Bewegungsvorrichtung (13) bei lagezentriertem Geräteträger (4) und bei zurückgezogenem Bohrer (16) entlang einer Bohrkontur (8) quer zur Bohrachse (15) bewegbar sind.

3. Vorrichtung nach einem der Ansprüche 1 oder 2, **dadurch gekennzeichnet, dass** die Bewegungsvorrichtung (13) des Geräteträgers (4) mindestens eine oder genau eine Führungsschiene (18) umfasst, entlang derer die Bohreinrichtung(14), die Bohreinrichtungen (14) und/oder die Spaltvorrichtungen (10) geführt bewegbar angeordnet sind.

4. Vorrichtung nach einem der Ansprüche 1 bis 3, **dadurch gekennzeichnet, dass** die Bewegungsvorrichtung (13) des Geräteträgers (4) mindestens einen Antrieb (19) zur Verlagerung der mindestens einen Bohreinrichtung (14) und der Spaltvorrichtungen (10) entlang der Bohrkontur (8) zu den Bohrstellen (9) umfasst,
und/oder dass jede Spaltvorrichtung (10) und jede Bohreinrichtung (14) einen eigenen, insbesondere unabhängig steuerbaren, Antrieb (19) zur Verlagerung der Spaltvorrichtung (10) beziehungsweise der Bohreinrichtung (14) entlang des Geräteträgers (4) und/oder entlang der Bohrkontur (8) zu den Bohrstellen (9) umfasst.

5. Vorrichtung nach einem der Ansprüche 1 bis 4, **dadurch gekennzeichnet, dass** der Geräteträger (4) und/oder die Führungsschiene (18) entlang der Bohrkontur (8) oder parallel zur Bohrkontur (8) verläuft oder verlaufen.

6. Vorrichtung nach einem der Ansprüche 1 bis 5, **dadurch gekennzeichnet, dass** der Geräteträger(4) und/oder die Führungsschiene (18) im Wesentlichen linear verlaufen.

7. Vorrichtung nach einem der Ansprüche 1 bis 6, **dadurch gekennzeichnet,**
- **dass** eine Steuerungsanordnung vorgesehen ist,
- **dass** die Steuerungseinrichtung mindestens einen Lagesensor (20) zur Bestimmung der Lagedaten der Spaltvorrichtungen (10) und der mindestens einen Bohreinrichtung (14) umfasst,
- **dass** die Steuerungseinrichtung einen Datenspeicher zur Speicherung der Lagedaten der mindestens einen Bohreinrichtung (14) umfasst,
- und **dass** der Antrieb (19) oder die Antriebe (19) zum Positionieren der Spaltvorrichtungen (10) über oder in je einem zuvor erstellten und in Form von Lagedaten gespeicherten Bohrloch zumindest teilweise von der Steuerungseinrichtung unter Verwendung der gespeicherten Lagedaten gesteuert ist.

8. Vorrichtung nach einem der Ansprüche 1 bis 7, **dadurch gekennzeichnet,**
- **dass** die Spaltvorrichtungen (10) und insbesondere die Spaltbewegungen der Spaltvorrichtungen (10) miteinander synchronisiert oder synchronisierbar sind.

9. **Verfahren** zum Zerteilen von festem Material (1), unter Verwendung einer Vorrichtung nach einem der vorangegangenen Ansprüche, umfassend folgende Schritte:
- Lagezentrieren des Geräteträgers (4) gegenüber dem festem Material (1) durch Ansetzen des Zentriermittel (5) an das feste Material (1),
- Herstellen mehrerer Bohrungen (7) durch eine an dem Geräteträger (4) angebrachte Bohranordnung (6) bei lagezentriertem Geräteträger (4), wobei die Bohrungen (7) entlang einer im Wesentlichen linear verlaufenden oder gebogenen Bohrkontur (8) an voneinander beabstandet angeordneten Bohrstellen (9) im festen Material (1) vorgesehenen werden,
- Entfernen der Bohranordnung (6) aus den Bohrungen (7),
- Bewegen und Einführen der Spaltfortsätze der Spaltvorrichtungen (10) entlang der Bohrkontur (8) in jeweils eine Bohrung(7),
- Spalten des festen Materials (1) entlang der Bohrkontur (8) durch Betätigen der Spaltvorrichtungen(10), insbesondere durch Aufweiten der Spaltfortsätze in den Bohrungen(7).

10. Verfahren nach Anspruch 9, **dadurch gekennzeichnet, dass** beim oder nach dem Entfernen der Bohranordnung (6) aus den Bohrungen(7), die mindestens eine Bohreinrichtung (14) der Bohranordnung(6), zur Schaffung eines Freiraums für die Spaltvorrichtungen(10), über die Bewegungsvorrichtung (13) bei lagezentriertem Geräteträger (4) und bei zurückgezogenem Bohrer (16) entlang einer Bohrkontur (8) quer zur Bohrachse (15) von den Bohrstellen (9) wegbewegt wird.

11. Verfahren nach Anspruch 9 oder 10, **dadurch gekennzeichnet,**
- **dass** entlang der Bohrkontur (8) mehr Bohrungen (7) hergestellt werden als Spaltvorrichtungen (10) vorgesehen sind,
- **dass** die Spaltfortsätze je in eine Bohrung (7) eingeführt werden,
- und **dass** dabei eine oder mehrere Bohrungen (7) freigehalten ist oder sind.

12. Verfahren nach einem der Ansprüche 9 bis 11, **dadurch gekennzeichnet,**
- **dass** beim Bohren Lagedaten der mindestens einen Bohreinrichtung (14) und/oder der Bohrstellen (9) aufgenommen, und in einem Datenspeicher gespeichert werden,
- und **dass** diese Lagedaten zur Positionierung der Spaltvorrichtungen (10) in je einer zuvor erstellten Bohrung (7) verwendet werden.

13. Verfahren nach einem der Ansprüche 9 bis 12, **dadurch gekennzeichnet, dass** die Spaltvorrichtungen (10) synchronisiert betätigt werden.

14. Verfahren nach einem der Ansprüche 9 bis 13, **dadurch gekennzeichnet, dass** das Lagezentrieren des Geräteträgers (4) gegenüber dem festem Material (1) durch Ansetzen des Zentriermittels (5) an das feste Material (1) und durch festlegen oder unbewegt halten der Position des Werkzeugträgers (3) des Arbeitsgeräts (2) erfolgt.

15. Verfahren nach einem der Ansprüche 9 bis 14, **dadurch gekennzeichnet, dass** der Geräteträger (4):
- während dem Herstellen der Bohrungen (7),
- während dem Entfernen der Bohranordnung (6) aus den Bohrungen (7),
- während dem Bewegen und Einführen der Spaltfortsätze (12) der Spaltvorrichtungen (10) entlang der Bohrkontur (8) in jeweils eine Bohrung (7)
- und gegebenenfalls auch während dem Spalten des festen Materials (1) entlang der Bohrkontur (8) durch Betätigen der Spaltvorrichtungen (10),
in einer Stellung lagezentriert gegenüber dem festen Material (1) unbewegt gehalten wird.

## Claims

1. A **device** for breaking up solid material (1), comprising:
- an equipment support (4) that is or can be connected to an implement (2) or to the tool carrier (3) of the implement (2),
- a centering means (5) connected to the equipment support (4) for centering the position of the equipment support (4) **relative** to the solid material (1),
- at least one drilling assembly (6) mounted on the equipment support (4) for producing several boreholes (7) with the equipment support (4) in the centered position, wherein the boreholes (7) are provided along a substantially linear or curved drilling contour (8) at spaced-apart drilling points (9) in the solid material (1),
- wherein the drilling assembly (6) comprises at least one drilling device (14) movably mounted on the equipment support (4) along the drilling contour (8),
- wherein the drilling device (14) comprises a drill (16) that extends along a drill axis (15),
- wherein the drill (16) is or can be displaced along the drilling axis (15) from a retracted position into a drilling position in order to produce a borehole (7), in particular on a carriage (17),
**characterized**
- **in that** the device has a movement device (13),
- wherein the drilling device (14) can be moved along a drilling contour (8) transversely to the drilling axis (15) to a plurality of drilling points (9) by means of the movement device (13), with the equipment support (4) in the centered position and with the drill (16) retracted, in order to produce a plurality of boreholes (7),
- **in that** a plurality of splitting devices (10) are provided which are movably mounted on the equipment support (4) and which each have a splitting extension (12) running along a splitting axis (11),
- wherein the drilling device (14) can be moved away from the drilling points (9) along the drilling contour (8) transversely to the drilling axis (15) by means of the movement device (13), with the equipment support (4) in the centered position and with the drill (16) retracted, in order to create a free space for the splitting devices (10),
- **in that** the splitting devices (10) are arranged so as to be movable by means of the movement device (13), with the equipment support (4) in the centred position, along the drilling contour (8) and transversely to the splitting axis (11) to the drilling points (9) previously created by the drilling assembly (6),
- and **in that** each splitting extension (12) of the splitting devices (10) can be or is inserted into the boreholes (7) along the splitting axis (11) for splitting the solid material (1).

2. The device according to claim 1, **characterized**
- **in that** the drilling assembly (6) comprises **several** drilling devices (14) movably mounted on the equipment support (4) along the drilling contour (8),
- **in that** each drilling device (14) comprises a drill (16) that extends along a drill axis (15),
- **in that** the drills (16) are or can be displaced along the drilling axes (15) from a retracted position into a drilling position in order to produce a plurality of boreholes (8), in particular on carriages (17),
- and **in that** the drilling devices (14) can be moved along a drilling contour (8) transversely to the drilling axis (15) by means of the movement device (13), with the equipment support (4) in the centered position and with the drill (16) retracted, in particular to create a free space for the splitting devices (10).

3. The device according to one of claims 1 or 2, **characterized**
**in that** the movement device (13) of the equipment support (4) comprises at least one or exactly one guide rail (18) along which the drilling device (14), the drilling devices (14) and/or the splitting devices (10) are arranged so as to be moved in a guided manner.

4. The device according to one of claims 1 to 3, **characterized**
**in that** the movement device (13) of the equipment support (4) comprises at least one drive (19) for moving the at least one drilling device (14) and the splitting devices (10) along the drilling contour (8) to the drilling points (9),
and/or in that each splitting device (10) and each drilling device (14) comprises its own, in particular independently controllable, drive (19) for moving the splitting device (10) or the drilling device (14), respectively, along the equipment support (4) and/or along the drilling contour (8) to the drilling points (9).

5. The device according to one of claims 1 to 4, **characterized**
**in that** the equipment support (4) and/or the guide rail (18) extend/s along the drilling contour (8) or parallel to the drilling contour (8).

6. The device according to one of claims 1 to 5, **characterized**
**in that** the equipment support (4) and/or the guide rail (18) extend/s substantially linear.

7. The device according to one of claims 1 to 6, **characterized**
- **in that** a control device is provided,
- **in that** the control device comprises at least one position sensor (20) to determine the position data of the splitting devices (10) and of the at least one drilling device (14),
- **in that** the control device comprises a data storage to store the position data of the at least one drilling device (14),
- and **in that** the drive (19) or the drives (19) for positioning each splitting device (10) above or in a respective borehole that has previously been created and is stored in the form of position data is/are at least partially controlled by the control device using the stored position data.

8. The device according to one of claims 1 to 7, **characterized**
**in that** the splitting devices (10) and in particular the splitting movements of the splitting devices (10) are or can be synchronized with each other.

9. **Method** for splitting solid material (1) using a device according to one of the previous claims, comprising the following steps:
- centering the position of the equipment support (4) relative to the solid material (1) by placing the centering means (5) on the solid material (1),
- producing several boreholes (7) by means of a drilling assembly (6) that is mounted on the equipment support (4), with the equipment support (4) in a centered position, wherein the boreholes (7) are provided along a substantially linear or curved drilling contour (8) at spaced-apart drilling points (9) in the solid material (1),
- removing the drilling assembly (6) from the boreholes (7),
- moving and inserting the splitting extensions of the splitting devices (10) along the drilling contour (8) into a respective borehole (7),
- splitting the solid material (1) along the drilling contour (8) by actuating the splitting devices (10), in particular by expanding the splitting extensions in the boreholes (7).

10. The method according to claim 9, **characterized in that** during or after the removal of the drilling assembly (6) from the boreholes (7), the at least one drilling device (14) of the drilling assembly (6) is moved away from the drilling points (9) along a drilling contour (8) transversely to the drilling axis (15) by means of the movement device (13), with the equipment support (4) in a centered position and with the drill (16) retracted, in order to create a free space for the splitting devices (10).

11. The method according to the claim 9 or 10, **characterized**
- **in that** more holes (7) are produced along the drilling contour (8) than splitting devices (10) are provided,
- **in that** each splitting extension is inserted into a respective borehole (7),
- and **in that** one or more boreholes (7) is or are kept free.

12. The method according to one of claims 9 to 11, **characterized**
- **in that** during drilling, position data of the at least one drilling device (14) and/or of the drilling points (9) are recorded and stored in a data storage,
- and **in that** this position data is used to position each of the splitting devices (10) in a respective previously created borehole (7).

13. The method according to one of claims 9 to 12, **characterized in that** the splitting devices (10) are actuated in a synchronized manner.

14. The method according to one of claims 9 to 13, **characterized in that** the centering of the position of the equipment support (4) relative to the solid material (1) is effected by placing the centering means (5) on the solid material (1) and by fixing or holding immobile the position of the tool carrier (3) of the implement (2).

15. The method according to one of claims 9 to 14, **characterized in that** the equipment support (4) is held immobile in a centered position relative to the solid material (1):
- while producing the boreholes (7),
- while removing the drilling assembly (6) from the boreholes (7),
- while moving and inserting the splitting extensions (12) of the splitting devices (10) along the drilling contour (8) into a respective borehole (7),
- and optionally also while splitting the solid material (1) along the drilling contour (8) by actuating the splitting devices (10).

## Revendications

1. **Dispositif** pour fendre le matériau solide (1), comprenant:
- un porte-outils (4) qui peut être connecté ou qui est connecté à un outil de travail (2) ou à la traverse (3) de l'outil de travail (2),
- un moyen de centrage (5) connecté au porte-outils (4) pour centrer le porte-outils (4) en position par rapport au matériau solide (1),
- au moins un arrangement de perçage (6) monté sur le porte-outils (4) pour produire une pluralité de trous (7) lorsque le porte-outils (4) est en position centrée, dans lequel les trous (7) sont prévus le long d'un contour de perçage (8) s'étendant sensiblement linéairement ou incurvé en des points de perçage (9) espacés les uns des autres dans le matériau solide (1),
- dans lequel l'arrangement de perçage (6) comprend au moins un dispositif de perçage (14) monté mobile le long du contour de perçage (8) sur le porte-outils (4),
- dans lequel le dispositif de perçage (14) comprend un perçoir (16) s'étendant le long d'un axe de perçage (15),
- dans lequel le perçoir (16) peut être déplacé ou est déplacé le long de l'axe de perçage (15) d'une position rétractée à une position de perçage afin de produire un trou (7), en particulier sur un support (17),
**caractérisé**
- **en ce que** le dispositif comporte un dispositif de déplacement (13),
- dans lequel le dispositif de perçage (14) peut être déplacé par le dispositif de déplacement (13), avec le porte-outils (4) en position centrée et avec le perçoir (16) rétracté, le long d'un contour de perçage (8) transversalement à l'axe de perçage (15) vers plusieurs points de perçage (9), afin de produire plusieurs trous (7),
- **en ce que** plusieurs dispositifs de fendage (10) sont prévus montés de manière mobile sur le porte-outils (4) et qui présentent chacun un prolongement de fendage (12) s'étendant le long d'un axe de fendage (11),
- dans lequel le dispositif de perçage (14) peut être éloigné des points de perçage (9) au moyen du dispositif de déplacement (13), avec le support d'équipement (4) en position centrée et avec le perçoir (16) rétracté, le long du contour de perçage (8) transversalement à l'axe de perçage (15), afin de créer un espace libre pour les dispositifs de fendage (10),
- **en ce que** les dispositifs de fendage (10) sont disposés de manière à pouvoir être déplacés le long du contour de perçage (8) et transversalement à l'axe de fendage (11) vers les points de perçage (9) créés par l'arrangement de perçage (6) préalablement au moyen du dispositif de déplacement (13), avec le porte-outils (4) en position centrée,
- et **en ce que** chaque prolongement de fendage (12) des dispositifs de fendage (10) peut être inséré ou est inséré dans les trous (7) le long de l'axe de fendage (11) pour fendre le matériau solide.

2. Dispositif selon la revendication 1, **caractérisé**
- **en ce que** l'arrangement de perçage (6) comprend **plusieurs** dispositifs de perçage (14) montés sur le porte-outils (4) de manière à pouvoir se déplacer le long du contour de perçage (8),
- **en ce que** chaque dispositif de perçage (14) comprend un perçoir (16) s'étendant le long d'un axe de perçage (15),
- **en ce que** les perçoirs (16) peuvent être déplacés ou sont déplacés le long des axes de perçage (15) d'une position rétractée à une position de perçage afin de produire plusieurs trous (8), en particulier sur des supports (17),
- et **en ce que** les dispositifs de perçage (14) peuvent être déplacés au moyen du dispositif de déplacement (13), avec le support d'équipement (4) centré en position et avec le perçoir (16) rétracté, le long du contour de perçage (8) transversalement à l'axe de perçage (15), en particulier afin de créer un espace libre pour les dispositifs de fendage (10),

3. Dispositif selon l'une des revendications 1 ou 2, **caractérisé**
**en ce que** le dispositif de déplacement (13) du porte-outils (4) comprend au moins un ou exactement un rail de guidage (18) le long duquel le dispositif de perçage (14), les dispositifs de perçage (14) et/ou les dispositifs de fendage (10) sont disposés de manière mobile et guidée.

4. Dispositif selon l'une des revendications 1 à 3, **caractérisé**
**en ce que** le dispositif de déplacement (13) du porte-outils (4) comprend au moins un entraînement (19) pour déplacer le au moins un dispositif de perçage (14) et les dispositifs de fendage (10) le long du contour de perçage (8) vers les points de perçage (9),
et/ou en ce que chaque dispositif de fendage (10) et chaque dispositif de perçage (14) comporte son propre entraînement (19), notamment indépendamment contrôlable, pour déplacer le dispositif de fendage (10) ou le dispositif de perçage (14) le long du porte-outils (4) et/ou le long du contour de perçage (8) vers les points de perçage (9).

5. Dispositif selon l'une des revendications 1 à 4, **caractérisé**
**en ce que** le porte-outils (4) et/ou le rail de guidage (18) s'étend/ent le long du contour de perçage (8) ou parallèlement au contour de perçage (8).

6. Dispositif selon l'une des revendications 1 à 5, **caractérisé en ce que** le porte-outils (4) et/ou le rail de guidage (18) s'étendent sensiblement de façon linéaire.

7. Dispositif selon l'une des revendications 1 à 6, **caractérisé**
- **en ce qu'**un dispositif de commande est prévu,
- **en ce que** le dispositif de commande comprend au moins un capteur de position (20) pour déterminer les données de position des dispositifs de fendage (10) et du au moins un dispositif de perçage (14),
- **en ce que** le dispositif de commande comprend une mémoire de données pour stocker les données de position du au moins un dispositif de perçage (14),
- et **en ce que** l'entraînement (19) ou les entraînements (19) pour le positionnement des dispositifs de fendage (10) au-dessus ou dans un trou de forage respectif préalablement créé, qui est stocké sous la forme de données de position est/sont au moins partiellement commandé/s par le dispositif de commande à l'aide des données de position stockées.

8. Dispositif selon l'une des revendications 1 à 7, **caractérisé**
**en ce que** les dispositifs de fendage (10) et en particulier les mouvement de fendage des dispositifs de fendage (10) sont synchronisés ou peuvent être synchronisés entre eux.

9. **Méthode** pour fendre le matériau solide (1), en utilisant un dispositif selon l'une des revendications précédentes, comprenant les étapes suivantes :
- centrer la position du porte-outils (4) par rapport au matériau solide (1) en appliquant les moyens de centrage (5) sur le matériau solide (1),
- réaliser plusieurs trous (7) par un arrangement de perçage (6) monté sur le porte-outils (4), avec le porte-outils (4) en position centrée, les trous (7) étant prévus le long d'un contour de perçage (8) s'étendant sensiblement linéairement ou incurvé en des points de perçage (9) espacés les uns des autres dans le matériau solide (1),
- enlever l'arrangement de perçage (6) des trous (7),
- déplacer et insérer chaque prolongement de fendage des dispositifs de fendage (10) le long du contour de perçage (8) dans un trou (7) respectif,
- fendre le matériau solide (1) le long du contour de perçage (8) en actionnant les dispositifs de fendage (10), notamment en élargissant les prolongements de fendage dans les trous (7).

10. Méthode selon la revendication 9, **caractérisée en ce que** pendant ou après l'enlèvement de l'arrangement de perçage (6) des trous (7), le au moins un dispositif de perçage (14) de l'arrangement de perçage (6) est éloigné des points de perçage (9) par le dispositif de déplacement (13) le long d'un contour de perçage (8) transversalement à l'axe de perçage (15) avec le porte-outils (4) en position centrée et avec le perçoir (16) rétracté, pour créer un espace libre pour les dispositifs de fendage (10).

11. Méthode selon la revendication 9 ou 10, **caractérisée**
- **en ce que** le long du contour de perçage (8) plus de trous (7) sont réalisés que des dispositifs de fendage (10) sont prévus,
- **en ce que** chaque prolongement de fendage est inséré dans un trou (7) respectif,
- et **en ce qu'**un ou plusieurs trou/s (7) est ou sont maintenu/s libre/s.

12. Méthode selon l'une des revendications 9 à 11, **caractérisée**
- **en ce que**, pendant le perçage, les données de position d'au moins un dispositif de perçage (14) et/ou des points de perçage (9) sont enregistrées et stockées dans une mémoire de données,
- et **en ce que** ces données de position sont utilisées pour positionner chaque dispositif de fendage (10) dans un trou (7) respectif préalablement créé.

13. Méthode selon l'une des revendications 9 à 12, **caractérisée en ce que** les dispositifs de fendage (10) sont actionnés de manière synchronisée.

14. Méthode selon l'une des revendications 9 à 13, **caractérisée en ce que** le centrage de la position du porte-outils (4) par rapport au matériau solide (1) est effectué en appliquant les moyens de centrage (5) sur le matériau solide (1) et en fixant ou en maintenant immobile la position de la traverse (3) de l'outil de travail (2).

15. Méthode selon l'une des revendications 9 à 14, **caractérisée en ce que** le porte-outils (4) est maintenu immobile dans une position centrée par rapport au matériau solide (1) :
- lors de la réalisation des trous (7),
- lors de l'enlèvement de l'arrangement de perçage (6) des trous (7),
- lors du déplacement et de l'insertion de chaque prolongement de fendage (12) des dispositifs de fendage (10) le long du contour de perçage (8) dans un trou (7) respectif,
- et, le cas échéant, lors du fendage du matériau solide (1) le long du contour de perçage (8) en actionnant les dispositifs de fendage (10).
